# FASCICULE DE BREVET EUROPEEN

(11) **EP 1 896 148 B1**
(45) Date de publication et mention de la délivrance du brevet: **17.02.2010**
(21) Numéro de dépôt: 06778645.9
(22) Date de dépôt: 21.06.2006
(51) Int. Cl.: A63C 11/22

(54) **DRAGONNE PERFECTIONNEE DESTINEE A ETRE FIXEE A UN BATON DE SKI OU DE MARCHE**
VERBESSERTES ARMBAND ZUR BEFESTIGUNG AN EINEM SKI ODER EINEM GEHSTOCK
IMPROVED WRIST-STRAP DESIGNED TO BE FIXED TO A SKI OR WALKING STICK

(30) Priorité: 22.06.2005 FR 0506306
(43) Date de publication de la demande: 12.03.2008
(73) Titulaire: TSL Sport Equipment, 74290 Alex (FR)
(72) Inventeur: GALLAY, Philippe, 74220 La Clusaz (FR); MALLINJOUD, Julie, 74940 Annecy le Vieux (FR)
(74) Mandataire: Gasquet, Denis
(86) Numéro de dépôt international: PCT/FR2006/001443
(87) Numéro de publication internationale: WO 2006/136727

(56) Documents cités:
- WO-A-03/022377
- WO-A1-02/062434
- FR-A- 2 146 694
- JP-A- 2002 065 932
- US-B1- 6 491 323

## Description

La présente invention concerne une dragonne perfectionnée pour bâton de ski ou de marche, en particulier pour marche de type nordique appellé aussi "nordic walking", ou "marche active".

La plupart des bâtons de ski sont munis au niveau de leur poignée d'une sangle formant une boucle fermée sur elle-même, appelée dragonne. Cette dragonne sert non seulement à permettre au skieur de ne pas perdre son bâton lorsqu'il relâche inopinément sa main fermée autour de la poignée du bâton, mais également à permettre une meilleure transmission des efforts du skieur, en particulier dans la phase d'appui sur le bâton sur le sol.

Pour que ces deux fonctions soient remplies efficacement, une dragonne doit être passée de façon à encercler partiellement le poignet de l'utilisateur, les brins de la lanière, en général unique, reliée à la poignée du bâton devant passer par la paume de la main.

Un sport récent et largement répendu appelé « marche nordique » a conduit au développement de bâtons de marche améliorés. Sur ces bâtons, une sorte de dragonne qui comprend un brin avec une extrémité fixée à la poignée et une autre sous la forme d'une bande formant une boucle réglable et constituée d'une matière confortable en contact avec la peau, la bande étant suffisamment large pour ne pas stranguler la peau, lorsque la dragonne est en traction. Ce confort recherché pour le marcheur est d'autant plus important qu'en marche nordique, l'utilisateur s'appuie plus longtemps sur le bâton et la bande de la dragonne ainsi prévue soulage donc la main et peut même permettre à l'utilisateur d'enlever les doigts agrippés autour de la poignée et laisser alors le bâton balancer vers l'arrière du marcheur.

Un problème peut alors se produire : lorsque le bâton est en arrière, il a tendance à trop s'écarter de la main du marcheur et donc créer un balancier trop long. C'est la raison pour laquelle certaines dragonnes de bâtons de marche nordique sont prévues avec une boucle très courte afin de limiter ce balancier qui se produit en cas de non agrippement du bâton par les doigts du marcheur. Prévoir ainsi une dragonne avec une boucle très courte peut engendrer un autre inconvénient : il peut s'avérer difficile de bien positionner la main par rapport au bâton et, le cas échéant, le mauvais positionnement peut aller jusqu'à « casser » le poignet du marcheur.

On connaît aussi par la divulgation faite par les brevets WO 03/022377 et WO 02/062434, des dragonnes constituées par une boucle de poignet destinée a entourer le poignet de l'utilisateur, fixée à la poignée d'un bâton par une sangle principale et comportant une sangle secondaire de rappel destinée à rappeler le bâton dans la main de l'utilisateur. Cependant ces dispositifs comportent l'inconvénient de n'être ni confortables, ni efficaces du fait que la sangle principale de liaison entre la poignée et la boucle de poignet est fixée à l'extrémité supérieure de la poigné et à la partie supérieure de la boucle de poignet. La main de l'utilisateur se trouve donc sous la sangle principale et ne permet pas à l'utilisateur, comme c'est le cas dans l'invention, de prendre appuis sur ladite sangle principale ce qui n'est pas négligeable en terme d'efficacité et de confort.

Le but de l'invention est alors de proposer une dragonne améliorée, destinée à solidariser la main d'un marcheur avec un bâton de marche de type nordique, qui tout en permettant un confort agréable de la main du marcheur limite le mouvement de balancier du bâton lors de la marche, en cas de non agrippement de la poignée du bâton par le marcheur.

A cet effet, l'invention selon la revendication 1 a pour objet une dragonne, destinée à être fixée à un bâton d'appui contre le sol, comprenant une poignée, ladite dragonne étant constituée d'une sangle principale fixée en un point de fixation disposé à la partie haute de la poignée caractérisée en ce que la dragonne comporte une sangle supplémentaire de rappel dont une extrémité est fixée à la sangle principale et l'autre est fixée en un point de liaison disposé en dessous du point de fixation de la sangle principale de manière à constituer une sangle de rappel du bâton d'appui vers la main de l'utilisateur lorsque le bâton, libre d'appui contre le sol, n'est pas agrippé par la main de l'utilisateur.

La sangle principale est constituée par une boucle de poignet destinée à entourer et retenir le poignet de l'utilisateur, fixée à la partie haute du bâton en un point de fixation supérieur par une sangle de liaison principale.

Selon une autre caractéristique la sangle de liaison principale relie la partie supérieure de la poignée à la partie inférieure de la boucle de poignet.

On notera que la sangle de liaison principale comporte selon le mode préféré de réalisation, une partie intermédiaire destinée à supporter la paume de la main de l'utilisateur constituée d'une paroi d'appui par exemple une paroi souple telle qu'un filet permettant d'évacuer la transpiration de l'utilisateur.

Ajoutons que dans ce mode préféré, la paroi d'appui a une forme triangulaire afin que le sommet de ce triangle soit fixé à la portion de sangle de liaison principale, et que sa base soit fixée à la boucle de poignet.

Selon une autre caractéristique, la sangle supplémentaire de rappel est reliée en un point de liaison au bâton par une de ses extrémité tandis que l'autre extrémité est reliée à la boucle de poignet.

Ajoutons que la sangle supplémentaire de rappel est avantageusement réglable en longueur grâce à des moyens de réglages en longueur constitués par exemple par une boucle de réglage

Selon une variante de réalisation, la sangle supplémentaire de rappel est fixée de manière amovible au bâton, par des moyens de fixation amovibles tels qu'une pièce d'accrochage reliée à la tige du bâton dans une zone située sous la poignée ou directement à la partie inférieure de la poignée.

Notons aussi que la sangle supplémentaire de rappel est avantageusement constituée d'une lanière élastiquement déformable.

Avec une telle sangle supplémentaire de rappel, on limite ainsi simplement et efficacement le balancier créé par le bâton non agrippé par le marcheur, et on crée une force de rappel ramenant l'ensemble de la poignée dans la main de l'utilisateur, qui peut ainsi se concentrer sur sa progression.

L'invention concerne aussi le bâton équipé de la dragonne de l'invention.

Par « bâton libre d'appui contre le sol », on entend dans la cadre de l'invention que le bâton n'est pas en contact avec le sol et qu'il crée donc un balancier.

D'autres caractéristiques et avantages de l'invention se dégageront de la description qui va suivre en regard des dessins annexés qui ne sont donnés qu'à titre d'exemples non limitatifs.

La figure 1 est une vue de côté montrant le haut d'un bâton auquel est fixée une dragonne selon l'invention.

La figure 1a est une vue de détail montrant l'extrémité de fixation de la dragonne au bâton.

Les figures 2a, 2b et 2c montrent différentes phases d'utilisation du bâton selon la figure 1.

Les figures 3 et 4 sont des vues similaires à la figure 1, illustrant deux variantes de réalisation.

La dragonne selon l'invention portant la référence générale (1), telle que représentée est reliée à un bâton d'appui contre le sol, qui est par exemple un bâton de marche nordique (2) qui comprend à son extrémité supérieure une poignée (3)Selon le mode de réalisation illustré, la dragonne (1) est constituée par une sangle principale (4) constituée par une boucle de poignet (40) qui est reliée de façon connue à la poignée (3), et destinée à entourer et retenir le poignet de l'utilisateur reliée au bâton par une sangle de liaison principale (41).

La boucle de poignet (40) est reliée à la partie haute (30) de la poignée du bâton par la sangle de liaison principale (41).

On notera que la sangle de liaison principale (41) relie la partie supérieure (30) de la poignée (3) la partie inférieure (400) de la boucle de poignet (4à). A cette effet la sangle de liaison principale (41) est fixée à la poignée par l'une de ces extrémité, en un point de fixation supérieur (31) disposé à la partie supérieure (30) de ladite poignée (3) et est fixée par son autre extrémité à la partie inférieure (400) de la boucle de poignet (40).

Selon l'invention et tel que représenté, la dragonne (1) comporte une sangle supplémentaire (5) reliant la boucle de poignet (40) au bâton (2).

La liaison de la sangle supplémentaire au bâton peut être telle qu'elle est reliée à la tige (20) dans une zone située sous la poignée (3) ou directement à la partie inférieure de la poignée (3).

On notera que la sangle supplémentaire (5) est reliée en un point de liaison (50) au bâton par une de ses extrémité tandis que l'autre extrémité est reliée à la boucle de poignet (40).

Précisons que le point de liaison (50) est disposé en dessous du point de fixation (31) de la sangle principale (41) de manière à constituer une sangle de rappel du bâton d'appui (2) vers la main de l'utilisateur lorsque le bâton (2), libre d'appui contre le sol, n'est pas agrippé par la main de l'utilisateur.

Selon le mode de réalisation préféré et illustré, la dragonne (1) est telle que la sangle de liaison principale (41) comporte une partie intermédiaire destinée à supporter la paume de la main de l'utilisateur constituée d'une paroi d'appui (410) par exemple une paroi souple telle qu'un filet permettant d'évacuer la transpiration de l'utilisateur. On notera que la paroi d'appui (410) a une forme triangulaire afin que le sommet de ce triangle soit fixé à la portion de sangle de liaison principale (411), et que sa base soit fixée à la boucle de poignet (4)

Selon une autre variante préférée, la boucle de poignet (40) est réglable en longueur afin de s'adapter au poignet de l'utilisateur. Les moyens de réglage représentés sont ici une attache réalisée avec des bandes agrippantes par exemple commercialisée sous la marque VELCRO (401) dont la zone de recouvrement est variable.

Selon une autre variante préférée, la sangle supplémentaire de rappel (5)) est réglable en longueur afin d'adapter la longueur du balancier créé par le bâton, lorsque la poignée n'est pas agrippée par la main de l'utilisateur. Les moyens dé réglage de la longueur de la sangle supplémentaire (5) tels qu'illustrés sont constitués par exemple par une boucle de réglage (51).

Dans le mode de réalisation préféré et illustré, l'extrémité de la sangle principale (4) est fixée au sommet de la poignée (3) du bâton (2), tandis que l'extrémité de la sangle supplémentaire de rappel (5) est fixée au bâton (2) en un point situé immédiatement en dessous de la poignée (3) dudit bâton (2).

Dans le mode de réalisation illustré, notamment à la figure 1a, la sangle supplémentaire de rappel (5) est fixée de manière amovible au bâton (2),par des moyens de fixation amovibles tels qu' une pièce d'accrochage (6).

Notons que la pièce d'accrochage (6) est fixée à la tige du bâton, juste en dessous de la poignée, elle est constituée par une base (60) qui a une forme globale tubulaire et deux plots de retenue (61a, 61b) tel qu'illustrés à la figure 1a.

Le fonctionnement de la dragonne (1) selon l'invention est illustré aux figures 2a à 2c :
- l'utilisateur ou marcheur vient tout d'abord passer sa main dans la boucle de poignet (40) et agripper la poignée (3) du bâton (2) - l'utilisateur voulant reposer sa main, n'agrippe plus complètement la poignée (3), lorsque le bâton (2) qui n'est plus en appui contre le sol revient vers l'arrière du marcheur (figure 2b), la sangle supplémentaire de rappel (5) limitant alors le mouvement de balancier vers l'arrière ainsi créé par le bâton (2) à partir du poignet du marcheur, ce qui permet à :

- l'utilisateur de reprendre rapidement et aisément la poignée (3) du bâton (2) lorsque celui-ci revient vers l'avant (figure 2c).

Bien entendu, l'invention n'est pas limitée aux modes de réalisation décrits et représentés à titre d'exemples, mais elle comprend aussi tous les équivalents techniques ainsi que leurs combinaisons qui sont comprises dans les revendications.

Ainsi, il va de soi que si la sangle de rappel (11) représentée aux figures 1 à 2c est constituée d'une lanière élastiquement déformable dont l'élasticité concourt au rappel dynamique du bâton créant un balancier, on peut très bien prévoir dans le cadre de l'invention une lanière non élastique

La figure 3 est une vue similaire à la figure 1, illustrant une variante de réalisation, selon laquelle la sangle de liaison (41) n'a pas de paroi d'appui, mais est une simple sangle sur laquelle s'appui la paume de la main de l'utilisateur.

La figure 4 est une autre variante, selon laquelle la dragonne est une dragonne traditionnelle (4) à un seul brin formant une boucle, mais qui comprend lune sangle supplémentaire de rappel (5)

On notera aussi que la sangle supplémentaire de rappel (5) a avantageusement la forme d'un "Y" pour s'évaser et être reliée latéralement à la boucle de poignet (40) par deux portions de sangle divergentes (51a, 51b). Bien entendu, il pourrait en être autrement et adite sangle supplémentaire de rappel pourrait être une simple sangle.

Ajoutons que le fixation de la sangle principale (4) à la poignée est du type qui permet un réglage en longueur comme par exemple par coincement.

Si la dragonne de l'invention est particulièrement bien adaptée pour la pratique de la marche active, appelée encore "Nordic Walking", elle peut bien entendu être utilisée pour la pratique du ski nordique.

## Revendications

1. Dragonne (1), destinée à être fixée à un bâton d'appui (2) contre le sol, comprenant une poignée (3), ladite dragonne étant constituée d'une sangle principale (4) fixée en un point de fixation (31) disposé à la partie haute (30) de la poignée (3), la dragonne comportant une sangle supplémentaire de rappel (5) dont une extrémité est fixée à la sangle principale (4) et l'autre est fixée en un point de liaison (50) disposé en dessous du point de fixation (31) de la sangle principale (4) de manière à constituer une sangle de rappel du bâton d'appui vers la main de l'utilisateur lorsque le bâton, libre d'appui contre le sol, n'est pas agrippé par la main de l'utilisateur, et la sangle principale (4) étant constituée par une boucle de poignet (40) destinée à entourer et retenir le poignet de l'utilisateur, fixée à la partie haute (30) du bâton en un point de fixation supérieur (31) par une sangle de liaison principale (41)
**caractérisée en ce que** la sangle de liaison principale (41) relie la partie supérieure (30) de la poignée (3) à la partie inférieure (400) de la boucle de poignet (40).

2. Dragonne (1) selon la revendication 1, **caractérisée en ce que** la sangle de liaison principale (41) comporte une partie intermédiaire destinée à supporter la paume de la main de l'utilisateur constituée d'une paroi d'appui (410) par exemple une paroi souple.

3. Dragonne (1) selon la revendication 2, **caractérisée en ce que** la paroi d'appui (410) a une forme triangulaire afin que le sommet de ce triangle soit fixé à la portion de sangle de liaison principale (411), et que sa base soit fixée à la boucle de poignet (4).

4. Dragonne (1) selon l'une quelconque des revendications 1 à 3, **caractérisée en ce que** la sangle supplémentaire (6) est reliée en un point de liaison (50) au bâton par une de ses extrémité tandis que l'autre extrémité est reliée à la boucle de poignet (40).

5. Dragonne (1) selon la revendication 4, **caractérisée en ce que** la sangle supplémentaire de rappel (5) est réglable en longueur grâce à des moyens de réglage en longueur.

6. Dragonne (1) selon la revendication 5, **caractérisée en ce que** les moyens de réglage en longueur sont constitués par une boucle de réglage (51).

7. Dragonne (1) selon l'une quelconque des revendications précédentes, **caractérisée en ce que** la sangle supplémentaire de rappel (5) est fixée de manière amovible au bâton (2), par des moyens de fixation amovibles tels qu'une pièce d'accrochage (6).

8. Dragonne (1) selon l'une quelconque des revendications précédentes, **caractérisée en ce que** la sangle supplémentaire de rappel (5) est constituée d'une lanière élastiquement déformable.

9. Dragonne (1) selon l'une quelconque des revendications précédentes, **caractérisée en ce que** la sangle supplémentaire de rappel au bâton est reliée à la tige (20) dans une zone située sous la poignée (3) ou directement à la partie inférieure de la poignée (3).

10. Bâton d'appui (2), **caractérisé en ce qu'**il comprend la dragonne (1) selon l'une quelconque des revendications précédentes.

11. Bâton d'appui (2) selon la revendication précédente, **caractérisé en ce que** la sangle de liaison principale (41) relie la partie supérieure (30) de la poignée, tandis que la sangle supplémentaire de rappel (5) est fixée au bâton en point de liaison (50) disposé en dessous du point de fixation (31) de la sangle principale (4).

12. Bâton d'appui (2) selon la revendication précédente, **caractérisé en ce que** la sangle supplémentaire de rappel (5) est fixé au bâton grâce à une pièce d'accrochage (6).

## Claims

1. Wrist strap (1), which is designed to be secured to a stick (2) for support against the ground, comprising a handle (3), the said wrist strap consisting of a main strap (4) which is secured at a securing point (31) which is disposed on the top part (30) of the handle (3), the wrist strap comprising an additional return strap (5), one end of which is secured to the main strap (4), and the other end of which is secured at a connection point (50) which is disposed below the securing point (31) of the main strap (4), such as to constitute a strap for return of the support stick towards the hand of the user when the stick, free from support against the ground, is not being gripped by the hand of the user, and the main strap (4) being constituted by a wrist loop (40), which is designed to surround and retain the wrist of the user, and is secured to the top part (30) of the stick at an upper securing point (31) by means of a main connection strap (41), **characterised in that** the main connection strap (41) connects the upper part (30) of the handle (3) to the lower part (400) of the wrist loop (40).

2. Wrist strap (1) according to claim 1, **characterised in that** the main connection strap (41) comprises an intermediate part which is designed to support the palm of the hand of the user, consisting of a support wall (410), which for example is a flexible wall.

3. Wrist strap (1) according to claim 2, **characterised in that** the support wall (410) has a triangular form so that the top of this triangle is secured to the portion of main connection strap (411), and its base is secured to the wrist loop (4).

4. Wrist strap (1) according to any one of claims 1 to 3, **characterised in that** the additional strap (6) is connected at a connection point (50) by one of its ends to the stick, whereas the other end is connected to the wrist loop (40).

5. Wrist strap (1) according to claim 4, **characterised in that** the length of the additional return strap (5) is adjustable by means of length-adjustment means.

6. Wrist strap (1) according to claim 5, **characterised in that** the length-adjustment means consist of an adjustment loop (51).

7. Wrist strap (1) according to any one of the preceding claims, **characterised in that** the additional return strap (5) is secured to the stick (2) in a detachable manner by detachable securing means such as a coupling part (6).

8. Wrist strap (1) according to any one of the preceding claims, **characterised in that** the additional return strap (5) consists of a resiliently deformable thong.

9. Wrist strap (1) according to any one of the preceding claims, **characterised in that** the additional strap for return of the stick is connected to the shaft (20) in an area situated below the handle (3) or directly on the lower part of the handle (3).

10. Support stick (2), **characterised in that** it comprises the wrist strap (1) according to any one of the preceding claims.

11. Support stick (2) according to the preceding claim, **characterised in that** the main connection strap (41) connects the upper part (30) of the handle, whereas the additional return strap (5) is secured to the stick at a connection point (50) which is disposed below the point (31) of securing of the main strap (4).

12. Support stick (2) according to the preceding claim, **characterised in that** the additional return strap (5) is secured to the stick by means of a coupling part (6).

## Patentansprüche

1. Armband (1) zur Befestigung an einem Stock zum Abstützen (2) auf dem Boden, der einen Griff (3) umfasst, wobei das Armband aus einem Hauptband (4) gebildet ist, das an einem Befestigungspunkt (31) befestigt ist, der an dem Oberteil (30) des Griffs (3) angeordnet ist, wobei das Armband ein zusätzliches Rückholband (5) aufweist, von dem ein Ende am Hauptband (4) befestigt ist und das andere derart an einem Verbindungspunkt (50) befestigt ist, der unter dem Befestigungspunkt (31) des Hauptbands (4) angeordnet ist, dass es ein Band zum Zurückholen des Stützstocks in Richtung der Hand des Benutzers darstellt, wenn der Stock, wenn er sich nicht auf dem Boden abstützt, nicht von der Hand des Benutzers festgehalten wird, und wobei das Hauptband (4) aus einer Handgelenkschlaufe (40) gebildet ist, die dafür bestimmt ist, das Handgelenk des Benutzers zu umgeben und zu halten und die an dem Oberteil (30) des Stocks an einem oberen Befestigungspunkt (31) mit einem Hauptverbindungsband (41) befestigt ist.
**dadurch gekennzeichnet, dass** das Hauptverbindungsband (41) den oberen Teil (30) des Griffs (3) mit dem unteren Teil (400) der Handgelenkschlaufe (40) verbindet.

2. Armband (1) nach Anspruch 1, **dadurch gekennzeichnet, dass** das Hauptverbindungsband (41) ein Zwischenstück aufweist, das dafür bestimmt ist, die Handfläche des Benutzers zu halten, wobei das Zwischenstück aus einer Stützwand (410) gebildet ist, beispielsweise einer flexiblen Wand.

3. Armband (1) nach Anspruch 2, **dadurch gekennzeichnet, dass** die Stützwand (410) eine dreieckige Form aufweist, damit die Spitze dieses Dreiecks an dem Abschnitt des Hauptverbindungsbandes (411) befestigt ist und damit seine Basis an der Handgelenkschlaufe (4) befestigt ist.

4. Armband (1) nach einem der Ansprüche 1 bis 3, **dadurch gekennzeichnet, dass** das zusätzliche Band (5) mit einem seiner Enden an einem Verbindungspunkt (50) mit dem Stock verbunden ist, während das andere Ende mit der Handgelenkschlaufe (40) verbunden ist.

5. Armband (1) nach Anspruch 4, **dadurch gekennzeichnet, dass** das zusätzliche Rückholband (5) dank Mitteln zur Verstellung der Länge in der Länge verstellbar ist.

6. Armband (1) nach Anspruch 5, **dadurch gekennzeichnet, dass** die Mittel zur Verstellung der Länge von einer Verstellschlaufe (51) gebildet sind.

7. Armband (1) nach einem der vorhergehenden Ansprüche, **dadurch gekennzeichnet, dass** das zusätzliche Rückholband (5) abnehmbar an dem Stock (2) über abnehmbare Befestigungsmittel wie ein Ankopplungselement (6) befestigt ist.

8. Armband (1) nach einem der vorhergehenden Ansprüche, **dadurch gekennzeichnet, dass** das zusätzliche Rückholband (5) aus einem elastisch verformbaren Riemen gebildet ist.

9. Armband (1) nach einem der vorhergehenden Ansprüche, **dadurch gekennzeichnet, dass** das zusätzliche Rückholband am Stock in einem Bereich, der sich unter dem Griff (3) befindet, oder unmittelbar an dem unteren Teil des Griffs (3) mit dem Stab (20) verbunden ist.

10. Stützstock (2), **dadurch gekennzeichnet, dass** er das Armband (1) nach einem der vorhergehenden Ansprüche umfasst.

11. Stützstock (2) nach dem vorhergehenden Anspruch, **dadurch gekennzeichnet, dass** das Hauptverbindungsband (41) den oberen Teil (30) des Griffs verbindet, während das zusätzliche Rückholband (5) an dem Verbindungspunkt (50) am Stock befestigt ist, der unter dem Befestigungspunkt (31) des Hauptbandes (4) angeordnet ist.

12. Stützstock (2) nach dem vorhergehenden Anspruch, **dadurch gekennzeichnet, dass** das zusätzliche Rückholband (5) dank eines Kopplungselements (6) am Stock befestigt ist.
